# EUROPÄISCHE PATENTSCHRIFT

(11) **EP 2 180 979 B1**
(45) Veröffentlichungstag und Bekanntmachung des Hinweises auf die Patenterteilung: **08.06.2011**
(21) Anmeldenummer: 07801768.8
(22) Anmeldetag: 20.08.2007
(51) Int. Cl.: B25F 5/00

(54) **ELEKTROHANDWERKZEUGGERÄT**
ELECTRIC HANDHELD POWER TOOL
OUTIL À MAIN ÉLECTRIQUE

(43) Veröffentlichungstag der Anmeldung: 05.05.2010
(73) Patentinhaber: Metabowerke GmbH, 72602 Nürtingen (DE)
(72) Erfinder: MAIER, Chistoph, 73274 Notzingen (DE); DÄSCHLER, Arttu, 73630 Remshalden (DE)
(74) Vertreter: Raunecker, Klaus Peter
(86) Internationale Anmeldenummer: PCT/EP2007/007328
(87) Internationale Veröffentlichungsnummer: WO 2009/024165

(56) Entgegenhaltungen:
- EP-A- 1 574 294
- EP-A- 1 726 849
- DE-A- 3 525 208
- DE-A- 19 705 378

## Beschreibung

Die Erfindung betrifft ein Elektrohandwerkzeuggerät, insbesondere einen Bohrschrauber, insbesondere einen Akkubohrschrauber, umfassend ein Getriebegehäuse sowie eine von einem Antriebsmotor angetriebene Antriebswelle, die über ein schaltbares Planetengetriebe mit einer Abtriebswelle verbunden ist, wobei das Planetengetriebe einen abtriebsseitigen Planetenträger umfasst.

Bei einem solchen Elektrohandwerkzeuggerät kann es sich insbesondere um ein Elektrohandwerkzeuggerät mit drehendem Abtrieb handeln.

Derartige Elektrohandwerkzeuggeräte sind insbesondere neben Bohrschraubern Schauber oder Bohrer.

Ein entsprechendes Elektrohandwerkzeuggerät ist beispielsweise in der DE 35 25 208 A1 beschrieben, die ein Untersetzungsgetriebe mit einer Drehzahlwechselvorrichtung für einen motorbetriebenen Bohrer beschreibt umfassend ein Planetengetriebe, wobei ein Lager für die Abtriebswelle vorgesehen ist, dass am Getriebegehäuse befestigt ist. Hierbei ist zur Übertragung des Drehmoments die Ausgangswelle mit dem abtriebsseitigen Planetenträger verbunden.

Des Weiteren ist aus der DE 197 05 378 A1 ein Kupplungsmechanismus zur Verwendung mit einem energiebetriebenen Werkzeug bekannt, wobei hier die Abtriebswelle über zwei dicht beieinander liegende Lagerstellen gelagert ist, so dass die Gefahr besteht, dass es zu einem Verkippen der Bohrspindel im Bohrbetrieb kommt und darüber hinaus zusätzlicher Bauraum für die Axialsowie die Radiallagerung der Abtriebsspindel im Gehäuse benötigt wird.

Schließlich ist auch ein Elektrohandwerkzeug entsprechend dem Oberbegriff von Anspruch 1 in der EP 1 726 849 A1 gezeigt, das ein schaltbares Planetengetriebe aufweist, welches eine von einem Antriebsmotor angetriebene Antriebswelle mit einer Abtriebswelle verbindet. Die Abtriebswelle ist dabei in üblicher Weise an ihrem abtriebsseitigen Ende sowie an ihrem antriebsseitigen Ende durch geeignete Lager gelagert, wobei sich das antriebsseitige Ende zusätzlich durch eine Ausnehmung in den Planetenträger hinein erstreckt. Auch bei dieser bekannten Vorrichtung tritt jedoch das Problem auf, dass es zu einem Verkippen der Bohrspindel im Bohrbetrieb kommen kann.

Um eine vergleichsweise stabile Lagerung der Bohrspindel zu erhalten, ist es daher in diesen Fällen notwendig, die axiale Baulänge zu vergrößern.

Es ist daher die Aufgabe der Erfindung, ein Elektrohandwerkzeuggerät bereitzustellen, das ein Verkippen der Abtriebswelle vermeidet und eine geringe axiale Baulänge benötigt.

Die Erfindung löst nun diese Aufgabe, indem ein antriebsseitiges Ende der Abtriebswelle mittels des abtriebsseitigen Planetenträgers geführt ist und der abtriebsseitige Planetenträger im Getriebegehäuse radial über ein radiale Kräfte aufnehmendes Lager, das zwischen dem abtriebsseitigen Planetenträger und dem Getriebegehäuse angeordnet ist, gelagert ist.

Die radiale Lagerung des abtriebsseitigen Planetenträgers kann dabei über ein Wälzlager erfolgen, insbesondere über ein Rollen- oder ein Kugellager. Das Lager kann dabei hinsichtlich seines Innenrings zwischen einer Schulter des abtriebsseitigen Planetenträgers und einer Gehäuseschulter in axialer Richtung geführt sein, wobei der Außenring zwischen der Gehäuseschulter und einem im Gehäuse festgelegten Ring in axialer Richtung gehalten sein kann. Das Lager ist dabei koaxial zum abtriebsseitigen Planetenträger auf dessen Außenumfang angeordnet.

Eine derartige Ausgestaltung ist vorteilhaft, da durch die Lagerung der Abtriebswelle an dem Planetenträger das antriebsseitige Ende der Abtriebswelle durch die radiale Lagerung des Planetenträgers mit stabilisiert wird und ebenfalls eine radiale Führung erfährt. Auf diese Weise kann die antriebsseitige Lagerstelle der Abtriebswelle an ihrem äußersten antriebsseitigen Ende ausgestaltet werden. Insbesondere kann die Abtriebswelle gleitend im abtriebsseitigen Planetenträger gelagert sein, der hierbei eine Innenbohrung aufweist, die die Abtriebswelle aufnimmt.

Dabei kann des Weiteren nach einer ersten besonders bevorzugten Ausführungsform vorgesehen sein, dass ein Klemmgesperre zwischen Antriebswelle und Abtriebswelle vorgesehen ist, zur Blockierung einer Drehübertragung von der Abtriebswelle auf die Antriebswelle. Die Vorsehung eines Klemmgesperres bietet dabei unter anderem Vorteile hinsichtlich der einhändigen Einspannbarkeit von Werkzeugen in ein Werkzeugfutter, das am abtriebsseitigen Ende der Abtriebswelle mit dieser verbunden ist. Hierbei kann es vorgesehen sein, dass der abtriebsseitige Planetenträger Mitnehmerelemente für das Klemmgesperre aufweist. Insbesondere können die Mitnehmerelemente für das Klemmgesperre einstückig an den abtriebsseitigen Planetenträger angeformt werden, insbesondere auf der in axialer Richtung gegenüberliegenden Seite zu den Planeten des abtriebseitigen Planetenträgers. Das Klemmgesperre kann ansonsten in üblicher Form umfassend Klemmkörper, insbesondere zylindrische Klemmrollen sowie entsprechende Klemmflächen ausgebildet sein.

Dabei dient das Klemmgesperre dazu, eine Drehübertragung von der Antriebswelle auf die Abtriebswelle zuzulassen und bei einer Drehmomentübertragung von der Abtriebswelle auf die Antriebswelle zu blockieren und so ein Mitdrehen der Antriebswelle zu verhindern, was gegebenenfalls zu einer Beschädigung des Antriebsmotors führen kann.

Sofern der abtriebsseitige Planetenträger zugleich die Mitnehmerelemente des Klemmgesperres auch als Spindel-Lock bezeichnet trägt, bietet hier die erfindungsgemäße Anordnung mit einer radialen Lagerung des Planetenträgers den Vorteil, nicht nur eine radiale Lagerung der Mitnehmerelemente durch die Verzahnung der Planeten zu bieten. Eine radiale Lagerung nur über die Planeten hat zur Folge, dass kein exakter Rundlauf der Mitnehmerelemente gewährleistet werden kann. Es kann dann zu einem Verkanten der Mitnehmerelemente des Klemmgesperres bei bestimmten Drehzahlen kommen, so dass die Mitnehmerelemente abkippen und mit weiteren Elementen des Klemmgesperres, insbesondere den als Zylinderstifte ausgebildeten Klemmrollen verkanten. Durch die erfindungsgemäß vorgesehene radiale Lagerung des abtriebsseitigen Planetenträgers kann eine konstant bleibende Funktion des Klemmgesperres gewährleistet werden und die Gefahr, dass das Klemmgesperre verkantet oder schlägt, kann vermindert werden, da der exakte Rundlauf der Mitnehmerelemente gewährleistet ist.

Es kann des Weiteren vorgesehen sein, dass das Planetengetriebe insbesondere zwei Schaltstufen aufweist.

Ein derartiges Planetengetriebe ist beispielsweise in der DE 10 2006 025 583 beschrieben und bietet einen hohen Schaltkomfort sowie eine lange Lebensdauer, da sich alle Zahnräder bei einer entsprechenden Anordnung ständig in Eingriff befinden, wodurch ein geringer Verschleiß resultiert. Dabei kann insbesondere vorgesehen sein, dass die Hohlräder der beiden Getriebestufen drehfest miteinander verbunden sind und insbesondere als ein Doppelhohlrad ausgebildet werden, wobei das Hohlrad der dem Abtrieb dienenden Getriebestufen einen geringeren Innendurchmesser aufweisen kann als das Hohlrad der anderen Getriebestufe, wobei die Größenverhältnisse abhängig von den gewünschten Übersetzungsverhältnissen zu wählen sind.

Es kann dabei vorgesehen sein, dass in einer ersten Schaltstufe (2. Gang) die miteinander verbundenen Hohlräder blockiert werden, so dass sich der Planetenträger der nicht dem Abtrieb dienenden Schaltstufen frei dreht. Die Planetenräder der dem Abtrieb dienenden Planetenstufe treiben den abtriebseitigen Planetenträger an, so dass dieser die Abtriebswelle mit hoher Geschwindigkeit antreibt. Im langsamen Gang (1. Gang) der anderen Schaltstufe wird dagegen der Planetenträger der antriebsseitigen Planetenstufe blockiert und die Hohlräder der beiden Getriebestufen, die drehfest miteinander verbunden sind, können sich drehen. Hierbei wird in dieser Getriebestufe das Hohlrad mit einem den Sonnenrädern entgegengesetzten Drehsinn angetrieben, woraus eine andere Dreh- beziehungsweise Abrollgeschwindigkeit der Planeten der abtriebsseitigen Schaltstufe resultiert und somit eine andere Drehgeschwindigkeit des abtriebseitigen Planetenträgers. Es erfolgt ein langsamerer Antrieb der Abtriebswelle und ein langsamerer Antrieb eines Elektrohandwerkzeuggeräts das hiermit gekoppelt ist.

Es kann dabei insbesondere vorgesehen sein, dass auch die Sonnenräder drehfest miteinander gekoppelt und vorzugsweise einstückig miteinander verbunden sind. Die Sonnenräder können dabei für beide Getriebestufen den gleichen oder einen anderen Außendurchmesser aufweisen.

Darüber hinaus kann als Schaltmittel zum Schalten der Schaltstufen ein Schaltring vorgesehen sein, der axial derart verschieblich ist, dass er zum einen mit dem Planetenträger der antriebsseitigen Getriebestufe und zum anderen mit den miteinander gekoppelten Hohlrädern der beiden Getriebestufen zusammenwirkt. Der Schaltring kann hierzu mit einer Verzahnung oder anderen Eingriffselementen ausgestattet sein, die mit einer Außenverzahnung oder korrespondierenden Eingriffselementen sowohl des Planetenträgers der antriebsseitigen Getriebestufe als auch der Hohlräder der Getriebestufen zusammenwirken kann, die allesamt den gleichen Außendurchmesser aufweisen. Der Schaltring ist zugleich drehfest im Gehäuse festgelegt ist, beispielsweise über eine Rippe, die in eine Nut eingreift.

Der Schaltring kann dabei mit einer durch den Benutzer des Elektrohandwerkzeuggerätes zu bedienenden Schalthandhabe verbunden sein, die beispielsweise beim Schalten eine Drehbewegung vollführt, die in die Verschiebebewegung des Schaltrings überführt wird.

Der Außenumfang des abtriebsseitigen Planetenträgers weist im Gegensatz zum Außenumfang des antriebsseitigen Planetenträgers keine Verzahnung oder Eingriffselemente auf.

Des Weiteren kann vorgesehen sein, dass das antriebsseitige Ende der Abtriebswelle im abtriebseitigen Planetenträger gleitend gelagert ist, also dort lediglich eine radiale Führung erfährt.

Schließlich kann vorgesehen sein, dass das abtriebseitige Ende der Abtriebswelle über ein axiale und radiale Kräfte aufnehmendes Lager, insbesondere ein Wälzlager, das als Kugel- oder Rollenlager ausgebildet sein kann, gelagert ist. Es kann so erreicht werden, dass die Lagerstellen der Abtriebswelle möglichst weit voneinander entfernt sind, und so eine möglichst kippfreie Lagerung der Abtriebswelle erfolgen kann. Auf diese Weise kann bei gleichzeitig stabiler Lagerung der axiale Bauraum des Elektrohandwerkzeuggerätes gering gehalten werden, was insbesondere bei Bohrschraubern, aber auch bei Bohrmaschinen und Schraubern erwünscht ist.

Weitere Vorteile und Merkmale der Erfindung ergeben sich aus den übrigen Anmeldungsunterlagen.

Die Erfindung wird im Folgenden anhand einer Zeichnung näher erläutert. Dabei zeigt die einzige Figur einen Längsschnitt durch ein Getriebegehäuse eines Elektrohandwerkzeuggerätes, insbesondere eines Akkuschraubers, wobei dieses mit einem weiteren Gehäuse, beispielsweise zur Aufnahme eines Elektromotors (nicht dargestellt) verbunden sein kann. Das weitere Gehäuse kann dabei auch einen Griff zum Führen des Elektrohandwerkzeuggeräts umfassen. Das Getriebegehäuse ist mit dem Bezugszeichen 12 versehen. In dem Getriebegehäuse 12 ist ein Planetengetriebe 14 angeordnet umfassend ein Doppelhohlrad 16 für die beiden Getriebestufen, wobei dem Doppelhohlrad 16 Planeten 18 der antriebsseitigen Getriebestufe sowie Planeten 20 der abtriebsseitigen Planetenstufe zugeordnet sind und in diesem abrollen. Die antriebsseitigen Planeten 18 sind mit einem antriebsseitigen Planetenträger 22 verbunden, der die Planeten 18 trägt. Die Befestigung der Planeten 18 am Planetenträger 22 erfolgt über Bolzen 28. Die Planeten 20 der abtriebsseitigen Getriebestufe sind mit einem abtriebsseitigen Planetenträger 24 verbunden und werden von diesem ebenfalls über Bolzen 26 getragen. Das Sonnenrad ist hier mit dem Bezugszeichen 30 versehen und ist drehfest mit der Antriebswelle 32 verbunden.

Die Antriebswelle 32 ist dabei an ihrem in der Darstellung rechten Ende mit einem Motor (nicht dargestellt), insbesondere einem Elektromotor des Elektrohandwerkzeuggeräts gekoppelt.

Das Planetengetriebe 14 umfasst darüber hinaus einen Schaltring 34, der in Pfeilrichtung 36 axial verschieblich ist, wobei er in der gezeigten Darstellung den Planetenträger 22 der antriebsseitigen Schaltstufe blockiert, indem der Schaltring 34 mit der Außenverzahnung des antriebsseitigen Planetenträgers 22 in Eingriff steht und fest im Getriebegehäuse 22 beispielsweise mittels einer Rippe, die in eine Nut eingreift, festgelegt ist. Zum Betätigen und axialen Verschieben des Schaltrings 34 in Pfeilrichtung 36 ist eine Schalthandhabe 38 vorgesehen, die als Drehknopf ausgebildet ist und so eine Drehbewegung in eine Verschiebebewegung des Schaltrings 34 übersetzt. In der dargestellten Abbildung befindet sich das entsprechende Elektrohandwerkzeuggerät mit zwei Schaltstufen im langsamen Gang, wobei durch Verschieben des Schaltrings 34 in den Bereich des Hohlrads 16 und damit Blockierung des Hohlrads 16 gegen eine Drehbewegung ein Umschalten in einen schnellen Gang erfolgt.

Der abtriebsseitige Planetenträger 24 trägt des Weiteren Mitnehmerelemente 40 eines Klemmgesperres 42, das so ausgebildet ist, dass eine Drehübertragung von der Antriebswelle 32 auf eine Abtriebswelle 44 ermöglicht ist, jedoch eine Drehübertragung von der Abtriebswelle 44 auf die Antriebswelle 32 durch das Klemmgesperre 42 blockiert ist. Hierzu umfasst das Klemmgesperre zylindrische Rollen 46 als Klemmrollen, die im Klemmfall zwischen dem Getriebegehäuse 12 und einem inneren Klemmherz 50 geklemmt werden und so die Drehmomentübertragung blockieren. Im Antriebsfall erfolgt über das Klemmgesperre 42 der Antrieb der Abtriebswelle 44.

Um zu verhindern, dass es bei gewissen Drehzahlen zu einem Verkanten der Mitnehmerelemente 40 kommt und um eine sichere radiale Lagerung der Abtriebswelle 44 bereitzustellen, ist nun vorgesehen, den abtriebsseitigen Planetenträger 24 mittels eines Wälzlagers 52 radial zu lagern. Das Wälzlager 52 ist hierbei zwischen dem Getriebegehäuse 12 und dem abtriebsseitigen Planetenträger 24 angeordnet und dient so zur radialen Stabilisierung, die ansonsten lediglich über die Planeten 20 erfolgen würde, die dadurch einem größeren Verschleiß unterliegen würden.

Die Lagerung des antriebsseitigen Endes 58 der Abtriebswelle 44 erfolgt dabei gleitend im abtriebsseitigen Planetenträger 24, der hierzu eine Innenbohrung aufweist, die die Abtriebswelle 44 aufnimmt. Des Weiteren ist vorgesehen, das abtriebsseitige Ende 54 der Abtriebswelle 44 mittels eines Wälzlagers 56, das sowohl Axial- als auch Radialkräfte aufzunehmen vermag, zu lagern. Auf diese Weise kann erreicht werden, dass trotz kurzer Baulänge der Abtriebswelle 44 die Lagerstellen auf der Abtriebswelle 44 möglichst weit voneinander entfernt angeordnet sind, um so eine stabile Lagerung der Abtriebswelle bereitzustellen und ein Verkanten derselben zu verhindern, was bei einem vorgesehenen Klemmgesperre 42 zu einem Schlagen des Klemmgesperres führen kann. Durch die Lagerung des abtriebsseitigen Planetenträgers 24 kann der Rundlauf des Planetenträgers besser sichergestellt werden kann, unabhängig von der Einsatzsituation.

Auf die vorstehend beschriebene Weise kann eine vergleichsweise kurz bauende Getriebebaugruppe für ein Elektrohandwerkzeuggerät mit drehendem Abtrieb, insbesondere einem Schrauber, Bohrschrauber oder Bohrer bereitgestellt werden.

## Patentansprüche

1. Elektrohandwerkzeuggerät, insbesondere Bohrschrauber, umfassend ein Getriebegehäuse (12) sowie eine von einem Antriebsmotor angetriebene Antriebswelle (32), die über ein schaltbares Planetengetriebe (14) mit einer Abtriebswelle (44) verbunden ist, wobei das Planetengetriebe (14) einen abtriebsseitigen Planetenträger (24) umfasst, **dadurch gekennzeichnet, dass** ein antriebsseitiges Ende (58) der Abtriebswelle (44) mittels des abtriebsseitigen Planetenträgers (24) geführt ist und der abtriebsseitige Planetenträger (24) im Getriebegehäuse (12) radial über ein radiale Kräfte aufnehmendes Lager, das zwischen dem abtriebsseitigen Planetenträger (24) und dem Getriebegehäuse (12) angeordnet ist, gelagert ist.

2. Elektrohandwerkzeuggerät nach Anspruch 1, **dadurch gekennzeichnet, dass** ein Klemmgesperre (42) zwischen Antriebswelle (32) und Abtriebswelle (44) vorgesehen ist, das insbesondere dem Planetengetriebe (14) nachgeschaltet ist, zur Blockierung einer Drehübertragung von Seiten der Abtriebswelle (44) auf die Antriebswelle (32).

3. Elektrohandwerkzeuggerät nach Anspruch 2, **dadurch gekennzeichnet, dass** der abtriebsseitige Planetenträger (24) Mitnehmerelemente (40) für das Klemmgesperre (42) aufweist, die insbesondere einstückig mit dem abtriebsseitigen Planetenträger (24) verbunden sind.

4. Elektrohandwerkzeuggerät nach einem der vorangehenden Ansprüche, **dadurch gekennzeichnet, dass** das Planetengetriebe (14) zwei Schaltstufen aufweist.

5. Elektrohandwerkzeuggerät nach Anspruch 4, **dadurch gekennzeichnet, dass** die Hohlräder (16) der Schaltstufen einstückig miteinander verbunden sind.

6. Elektrohandwerkzeuggerät nach einem der vorangehenden Ansprüche, **dadurch gekennzeichnet, dass** das antriebsseitige Ende (58) der Abtriebswelle (44) im abtriebsseitigen Planetenträger (24) gleitend gelagert ist.

7. Elektrohandwerkzeuggerät nach einem der vorangehenden Ansprüche, **dadurch gekennzeichnet, dass** zur radialen Lagerung des abtriebsseitigen Planetenträgers (24) ein Wälzlager (52) vorgesehen ist, das zwischen dem abtriebsseitigen Planetenträger (24) und dem Getriebegehäuse (12) angeordnet ist.

8. Elektrohandwerkzeuggerät nach einem der vorangehenden Ansprüche, **dadurch gekennzeichnet, dass** das abtriebsseitige Ende (54) der Abtriebswelle (44) über ein axiale und radiale Kräfte aufnehmendes Lager (56), insbesondere ein Wälzlager gelagert ist, wobei das Lager (56) zwischen Abtriebswelle (44) und Getriebegehäuse (12) angeordnet ist.

## Claims

1. Electrical hand tool device, in particular a drilling screwdriver, comprising a gear case (12) as well as an input shaft (32), which is driven by a drive motor and connected by shiftable planetary gearing (14) to an output shaft (44), wherein the planetary gearing (14) comprises an output-side planet carrier (24), **characterized in that** an input-side end (58) of the output shaft (44) is guided by means of the output-side planet carrier (24) and the output-side planet carrier (24) is supported in the gear case (12) radially via a bearing, which takes up radial forces and is disposed between the output-side planet carrier (24) and the gear case (12).

2. Electrical hand tool device according to claim 1, **characterised in that** between input shaft (32) and output shaft (44) a clamp-type locking mechanism (42), which is in particular mounted downstream of the planetary gearing (14), is provided for blocking a rotary transmission from the output shaft (44) to the input shaft (32).

3. Electrical hand tool device according to claim 2, **characterized in that** the output-side planet carrier (24) comprises driver elements (40) for the clamp-type locking mechanism (42), which are in particular integrally connected to the output-side planet carrier (24).

4. Electrical hand tool device according to one of the preceding claims, **characterized in that** the planetary gearing (14) has two shift stages.

5. Electrical hand tool device according to claim 4, **characterized in that** the ring gears (16) of the shift stages are integrally connected to one another.

6. Electrical hand tool device according to one of the preceding claims, **characterized in that** the input-side end (58) of the output shaft (44) is slidingly supported in the output-side planet carrier (24).

7. Electrical hand tool device according to one of the preceding claims, **characterized in that** for radially supporting the output-side planet carrier (24) a rolling-contact bearing (52) is provided, which is disposed between the output-side planet carrier (24) and the gear case (12).

8. Electrical hand tool device according to one of the preceding claims, **characterized in that** the output-side end (54) of the output shaft (44) is supported by means of a bearing (56) that takes up axial and radial forces, in particular a rolling-contact bearing, wherein the bearing (56) is disposed between output shaft (44) and gear case (12).

## Revendications

1. Outil électrique à main, en Particulier une tarière, comprenant un carter de mécanisme (12) ainsi qu'un arbre d'entrée (32) entraîné par un moteur d'entraînement et relié à un arbre de sortie par l'intermédiaire d'un train épicycloïdal commutable, (14) comportant un arbre de sortie (44), le train épicycloïdal comprenant un porte-satellites (24) côté sortie, **caractérisé en ce qu'**une extrémité côté entrée (58) de l'arbre de sortie (44) est guidée au moyen du porte-satellites côté sortie (24) et que le porte-satellites côté sortie (24) est monté radialement dans le carter de mécanisme (12) au moyen d'un palier absorbant les efforts radiaux, qui est disposé entre le porte-satellites côté sortie (24) et le carter de mécanisme (12).

2. Outil électrique à main selon la revendication 1, **caractérisé en ce qu'**un encliquetage à serrage (42) est prévu entre l'arbre d'entrée (32) et l'arbre de sortie (44), lequel encliquetage étant monté en particulier en aval du train épicycloïdal (14), pour s'opposer à la transmission de la rotation de l'arbre de sortie (44) à l'arbre d'entrée (32).

3. Outil électrique à main selon la revendication 2, **caractérisé en ce que** le porte-satellites côté sortie (24) comporte des organes entraîneurs (40) pour l'encliquetage à serrage (42), lesquels organes étant en particulier d'une seule pièce avec le porte-satellites côté sortie (24).

4. Outil électrique à main selon l'une des revendications précédentes, **caractérisé en ce que** le train épicycloïdal (14) comporte deux étages commutables.

5. Outil électrique à main selon la revendication 4, **caractérisé en ce que** les couronnes (16) des étages commutables sont assemblées l'une à l'autre en une seule pièce.

6. Outil électrique à main selon l'une des revendications précédentes, **caractérisé en ce que** l'extrémité côté entrée (58) de l'arbre de sortie (44) est montée coulissante dans le porte-satellites côté sortie (24).

7. Outil électrique à main selon l'une des revendications précédentes, **caractérisé en ce que**, pour le montage radial du porte-satellites côté sortie (24), un roulement (52) est disposé entre le porte-satellites côté sortie (24) et le carter de mécanisme (12).

8. Outil électrique à main selon l'une des revendications précédentes, **caractérisé en ce que** l'extrémité côté sortie (54) de l'arbre de sortie (44) est montée au moyen d'un palier (56) qui absorbe les efforts axiaux et radiaux, en particulier au moyen d'un roulement, le palier (56) étant disposé entre l'arbre de sortie (44) et le carter de mécanisme (12).
